# EUROPÄISCHE PATENTSCHRIFT

(11) **EP 1 918 500 B1**
(45) Veröffentlichungstag und Bekanntmachung des Hinweises auf die Patenterteilung: **18.02.2009**
(21) Anmeldenummer: 07015243.4
(22) Anmeldetag: 03.08.2007
(51) Int. Cl.: E06B 1/02

(54) **Blendrahmen**
Blind frame
Dormant

(43) Veröffentlichungstag der Anmeldung: 07.05.2008
(73) Patentinhaber: Vysoke uceni technicke v Brne Fakulta stavebni Ustav pozemniho stavitelstvi, 602 00 BRNO (CZ)
(72) Erfinder: Matejka, Libor, 602 00 Brno (CZ); Sinogl, Jiri, 370 04 Ceske Budejovice (CZ); Pencik, Jan, 621 00 Brno (CZ)
(74) Vertreter: Malusek, Jiri

(56) Entgegenhaltungen:
- WO-A-20/04009940
- WO-A-20/05080735
- US-B1- 6 526 709

## Beschreibung

### Technisches Gebiet

Die Erfindung betrifft einen Blendrahmen zur Füllung von Öffnungen eines Gebäudes, insbesondere den Rahmen, der in die Öffnungen der Hauswänden für das folgende Einsetzen der Fenster eingebracht wird. Die Lösung betrifft vor allem die Verwendung des Blendrahmens bei zur Füllung der Öffnungen bei den Passivhäusern.

### Stand der Technik

Für das Einbringen der Fenster oder Türen (im weiterem Füllung genannt) in der Hauskonstruktion werden zurzeit verschiedene Methoden der Verankerung verwendet. Die älteste Methode stellt die in Fig. 1 abgebildete feste Verankerung dar. Zur Verankerung des Rahmens 2 wurde bei den Füllungen der Öffnungen der Bankeisen 3 benutzt, die in die Wand 4 gesteckt wurden. Mit dem Rahmen 2 wurde es über die Öffnungen im flachen Kopf des Bankeisens 3 mit der Schraube 5 befestigt. Die Verbindungen wurden weiter mit den Deckleisten 6 abgedeckt. Diese Methode kann nur im Fall der kleinen Füllungen benutzt werden, weil sie keine Dilatation ermöglicht.

Weiter wird eine Befestigung mit einem Bandanker (7) benutzt, die in Fig.2 abgebildet ist. Zur komplettierten Füllung der Öffnung werden vor dem eigentlich Fixieren von der äußeren Seite die Anker 7 aus Stahlblech befestigt. Nach dem Einsetzen und Ausgleichen werden die Öffnungen der Füllung über den Überhang der Anker mit einem Verbindungsmittel in die Wand 4 befestigt. Diese Methode der Verankerung ermöglicht eine Dilatation, aber es muß in der Ausmauerung befestigt werden und es schafft weiter auch unerwünschte Wärmebrücken.

Die Methode des Einbringens der Kunststofffüllung mit Hilfe des Bandankers, die in Fig. 3 dargestellt ist, ist ein bisschen anders. Der Befestigungsanker (7) dreht sich nach dem Einbringen in die Nut um 90° und wird in der Wand 4 befestigt. Die Anker müssen ca. 150 mm von jeder Außenecke eingebracht werden. Die Entfernung zwischen ihnen darf nicht größer als 700 mm sein.

Es besteht weiter auch eine Möglichkeit der Befestigung mit Hilfe des Dübels 8, was in Fig. 4 zu sehen ist. Es ermöglicht auch eine Dilatation der Füllung der Öffnung. In den senkrechten Friesen des Rahmens werden die Öffnungen vom entsprechenden Durchmesser im Voraus gebohrt und über sie werden nach dem Einbringen der Füllung der Öffnungen von der inneren Seite die Stahlnägel (ohne Kopf) aufgeschlagen.

Eine Durchführung der Befestigung in den Blendrahmen 9 ist auch bekannt und es ist in Fig. 5 zu sehen. Die Füllung der Öffnung wird in den im Voraus befestigten Stahlrahmen 9 (meistens ein L-Profil) oder in den Holzrahmen eingebracht. Dieser Raum bildet genügende gekröpfte Ausmauerung, die für das Einbringen der Fenster günstiger ist, als die gerade Ausmauerung. Es ermöglicht zugleich eine Dilatation der Fensterkonstruktion. Er wird vor der Durchführung der Putz- und Endarbeiten durchgeführt. Der Nachteil ist die Wirkung des Stahlrahmens als eine Wärmebrücke. Es kann für alle Fenstertypen verwendet werden.

Aus WO/2005/080735 ist ein Blendrahmen bekannt, der vorne mit einem nach aussen orientierten Deckvorsprung versehen ist. Auf dem anderen Rande gibt es ein Anschlagvorsprug für das Fenster der nach innen ins Rahmen orientiert ist. Der Deckvorsprung ist als Feuchtigkeitsschutz z. B. gegen Regen gedacht. Das Fenster wird bei der Montage von aussen des Hauses installiert. Solche Lösung ist aber nicht bei den Passivhäusem anwendbar, weil der Grundplattenabschitt zwischen dem Aussen- und Innenvorsprung sich nicht auf eine Mauer stützen könnte. Ausserdem die Installation vom aussen ist nicht komfortabel und man braucht ein Gerüst, Hebeeinrichtung usw.

Patentschrift US 6,526,709 B1 stellt einen Blendrahmen dar, der im Schnitt im Prinzip mit dem Blendrahmen aus WO/2005/080735 identisch ist. Der Deckvorsprung ist nicht direkt auf dem Rande aber mit Abstand von der Front der Grundplatte angeordnet und das Ende der Grundplatte ist verdoppelt, womit eine Lücke zum Einsetzen eines Deckprofils gegen Feuchtigkeit entsteht, das der Blendrahmen gegen Regen auf dem ganzen Umlauf schutzen soll. Solche Lösung ist aber wieder nicht bei den Passivhäusem anwendbar, weil der Grundplattenabschitt zwischen dem Aussen- und Innenvorsprung sich nicht auf eine Mauer stützen könnte. Ausserdem die Installation vom aussen ist nicht komfortabel und man braucht ein Gerüst, Hebeeinrichtung usw. Ausserdem ist der Blendrahmen aus dem grösseren Teil ohne Stütze und so ist notwendig auf den Mauerwerk von aussen noch eine zusätzliche, z. B. dekorative Schicht zu installieren, die dann den oberen Teil des Vorsprunges fixiert.

Aus WO/2004/009940 ist ein Blendrahmen bekannt, der vorne mit einem nach aussen orientiertem Deckvorsprung versehen ist aber auf dem anderen Rande gibt es kein Anschlagsvorsprug für das Fenster. Das Fenster wird ohne Anschlag direkt auf dir Rahmenplatte montiert. Das Fenster wird bei der Montage auf kein Anschlagvorsprung montiert und solche Montage ist nicht präzis genug. Solche Lösung ist aber wieder nicht bei den Passivhäusem anwendbar, weil der Grundplattenabschitt zwischen dem Aussen- und Innen vorsprung sich nicht auf eine Mauer stützen könnte. Das Fenster kann man zwar von innen installieren aber bei der Montage wird das Fenster auf kein Anschlagsvorsprung montiert und solche Montage ist nicht präzis genug.

Wie angegeben nicht alle oben erwähnten Lösungen sind für ein Passivhaus bestimmt. Das Passivhaus ist ein solches Haus, im dem es möglich ist, einen hohen Wohnkomfort im Winter und im Sommer mit der Verwendung des Rekuperationssystemes zu erreichen. In Fig. 7 ist zu sehen, daß die Konstruktion des Passivhauses anders als bei den Standardhäusern ist - siehe Fig. 1 bis 5. Es geht darum, daß unter der Wand 4 des Hauses eine Isolation 15 verwendet wurde und dass der Fensterrahmen an der Stelle angebracht wird, wo man keine Dübel oder andere Verankerungsmittel einbringen kann.

Aus Sicht des Energieverbrauchs ist das Passivhaus klar definiert, es müssen folgende Bedienungen erfüllt werden:
- der Wärmeverlust des Passivhauses darf nicht 10W/m² der Beheizungsfläche überschreiten, der Wärmebedarf für die Beheizung ist kleiner als 15 kW/m² /Jahr,
- der gesamte Verbrauch aller Energien (für die Beheizung, Vorbereitung vom warmen Nutzwasser und die Deckung des Stromverbrauchs) überschreitet keine 42 kW/m² /Jahr,
- der Gesamtverbrauch der primären Energie (von den nicht-erneubaren Quellen) darf in den europäischen Bedingungen keine 120 kW/m²/Jahr überschreiten.

Es wird zugleich gefordert, daß alle Umfangskonstruktionen so isoliert sein müssen, damit der Koeffizient der Wärmeübertragung U≤ 0,15 W(m²K) ist, bei der Dachkonstruktion ist es noch besser, wenn die Werte noch niedriger sind - U≤ 0,12 W(m²K).

Eine große Bedeutung muss auf die gegenseitige Verbindung der einzelnen Umfangskonstruktionen und ihren Teilen gelegt werden und das mit der Ausschließung der Wärmebrücke - das Bestreben nach dem linearen Koeffizient der Wärmeübertragung ϕ < 0,01 W(m²K) - bei der Berücksichtigung der äußeren Abmessungen.

Die technische Wärmeforderung an die Füllungen der Öffnungen bei den Passivhäuser ist hoch. Die Füllung der Öffnungen sollte einen Koeffizient der Wärmeübertragung U_{w}< 0,8 W(m²K) haben, es wird empfohlen für den Beiwert der gesamten Wärmeübertragung der Sonnenstrahlung g < 50% zu erhalten. Eine wichtige Voraussetzung für den kleinen Warmbedarf für die Beheizung und für die richtige Funktion des Rekuperationssystemes bildet die Luftdichtigkeit des Gebäudemantels - der Luftaustausch sollte von den technologischen Gründen und auf Grund der Konstruktionsfugen und anderen Fugen durch die Messung beim Unterschied des Barometerdruckes 50 Pa n50 < = 0,6 h⁻¹ festgestellt werden. Aus den Forschungen ergibt sich zugleich eine Günstigkeit der Lage der Füllung der Öffnung in Bezug auf die technische Isolation in einer Ebene, was meistens sehr problematisch wird, weil das System der Verankerung als eine Wärmebrücke wirkt, die elimiert werden muss. Eine weitere Forderung auf die Füllungen der Öffnungen stellt die Luftdichtigkeit und damit verbundene Verbindung mit dem luftdichten Mantel des Passivhauses dar.

Ziel der Erfindung ist es, einen den Blendrahmen der Füllung der Öffnungen zu schaffen, der auch im Passivhaus verwendet sein kann.

### Offenbarung der Erfindung:

Die oben erwähnten Nachteile werden durch einen Blendrahmen gemäß Anspruch 1 behoben.

In einer vorteilhaften Ausführung sind die Anschlagvorsprünge lokal mit der Grundplatte des Rahmens mit den Stützen verbunden.

In einer anderen vorteilhaften Ausführung ist der Blendrahmen aus dem recyklierten Kunststoff HDPE oder seiner Modifizierung, z.B. aufgeschaumter HDPE oder durch Glasfaser verstärkt, hergestellt.

### Kurze Beschreibung der Zeichnungen

Die Erfindung wird weiter mit Hilfe von Zeichnungen vorgestellt. Es zeigen:
Fig. 1 - eine Methode der festen Ankerung nach dem Stand der Technik
Fig. 2 - eine Befestigung mit dem Bandanker nach dem Stand der Technik
Fig. 3 - eine Befestigung der Kunsthofffüllung mit Hilfe des Bandankers nach dem Stand der Technik dar, die Fig. 4 stellt die Ankerung mit Hilfe des Dübels nach dem Stand der Technik
Fig. 5. -eine Befestigung im Blendrahmen nach dem Stand der Technik
Fig. 6 - den Blendrahmen gemäß der Erfindung in einer Schnittansicht
Fig. 7 - das Einbringen des Blendrahmens nach der Erfindung an der Ausmauerung des Hauses im Blick auf den unteren Teil des Rahmens
Fig. 8 - das Einbringen des Blendrahmens nach der Erfindung an der Ausmauerung des Hauses im Blick auf den oberen Teil des Rahmens
Fig. 9 - die graphische Darstellung der Temperaturfelder nach den beiden Seiten der Konstruktion beim im Rahmen nach der Erfindung eingebrachten Fenster
Fig. 10 - die graphische Darstellung der Deformationen beim im Rahmen nach der Erfindung eingebrachten Fenster.

### Ausführungsform der Erfindung

In Fig. 6. ist der Blendrahmen 1 nach der Erfindung gezeigt. Es ist zu sehen, daß er von einem Profil gestaltet wird, das von einer Grundplatte 10 des Blendrahmens gebildet wird, die nach der Länge ihrer Seiten auf den beiden flachen Seiten noch äußere Anschlagvorsprünge 11 und die inneren Anschlagvorsprünge 12 für das Einbringen hat. Das ist sehr gut im Schnitt A-A und B-B zu sehen. Die Begriffe innere und äußere werden im folgenden Text im Zusammenhang damit verwendet, ob sich die Anschlagvorsprünge außerhalb oder innerhalb des Rahmens 1 befinden. Die äußere Seite wird für die bessere Orientierung als ein E im Kreis bezeichnet. Die Anschlagvorsprüngen 11,12 sind gegenüber der Grundplatte des Rahmens unter einem Winkel von 90 Grad angebracht. Die Anschlagvorsprünge 11,12 sind gegenseitig mit einem Versatz x angeordnet, wobei die äußeren Anschlagvorsprünge 11 weiter von der Stirnwand der Grundplatte 10 des Blendrahmens angebracht werden, welche sich im Montagezustand an der Wand des Gebäudes 4 stützt. Die Anschlagvorsprünge 11,12 sind als kontinuierliche Platten ausgeführt. Die Anschlagvorsprünge 11,12 können lokal mit der Grundplatte 10 des Blendrahmens mit den Stützen 13 verbunden werden.

In Fig. 7 und 8 ist eine Gestaltung des Rahmens in der Ausmauerung der Wand 4 im Blick auf den unteren Teil des Blendrahmens 1 bzw. den oberen Teil des Blendrahmens 1 dargestellt. Es ist sichtbar, daß sich der Fensterrahmen 14 an den inneren Anschlagvorsprünge 12 stützt, der Blendrahmen 1 stützt sich an der Wand mit den äußeren Anschlagvorsprüngen 11. Die Grundplatte 10 überdeckt die Ausmauerung, und auch den Türsturz, die Fensterbrüstung und die Isolation 15.

Die Methode der Befestigung der Füllung über den Blendrahmen 1 zur Wand 4 hat einen Einfluß auf seine richtige Funktion, seine Anwendung und seine Luft- und Schallisolation. Die Auswahl der Methode der Verankerung hängt vor allem vom Typ der Außenwand, vom benutzten Material, vom Typ der Wand und nicht zuletzt auch von der Größe der Öffnung ab. Die eigene Verankerung wird erst nach der waagerechten Einpassung und Ausgleichung durchgeführt. Im Allgemeinen kann man sagen, daß die gekröpfte Ausmauerung bessere Bedienungen für die hochwertige Funktion der Füllung der Öffnungen schafft.

Auf die Methode des Einbringens und der Verankerung der Füllung der Öffnungen werden folgende Anforderungen gestellt: Dilatation, Verhinderung des Eindringens vom Regenwasser in die Konstruktion, Verhinderung der Infiltration entlang des Rahmens, Möglichkeit des Einbringens vom Innenraum der Gebäuden, Möglichkeit der Ausgleichung der Herstellungstoleranz beim Rohbau, einfacher Abbau beim Austausch, universelle Anwendung und genügende Lebensdauer vom verwendeten System.

Das Detail des Einbringens der Füllung der Öffnung ist sehr anspruchsvoll und wird bei der Umsetzung von den Gebäuden oft unterschätzt. Heutige Anforderungen an die Funktionsfähigkeit vom Detail kann unter folgenden Punkten zusammengefasst werden:
- Vielseitigkeit, d.h. eine Möglichkeit des Einbringens der Füllung der Öffnungen in die verschiedenen Konstruktionen der Gebäude, bestimmt auch für den Umbau und die Modernisierung der Gebäude,
- Möglichkeit des Einbringens der Füllung der Öffnungen nach der Ausführung vom Putz an den Außenwänden der Gebäuden,
- Möglichkeit des Einbringens der Füllung der Öffnungen vom Innenraum der Gebäuden, es ist keine externe Lösung nötig,
- einfache Montage, kleiner Aufwand an der Baustelle, einfacher Abbau beim Austausch der Füllung der Öffnung,
- Möglichkeit der Ausgleichung der Herstellungstoleranz beim Rohbau,
- Übertragbarkeit der Belastung durch die Verwendung der Füllung der Öffnungen in die Außenwand,
- physikalische Kompaktheit der Außenwand im Detail des Einbringens der Füllung der Öffnungen, d.h. an der Stelle der Verbindung der Füllung und der Öffnungen mit der Außenwand, die durch diese Kriterien repräsentiert wird:

- geforderter Koeffizient der Wärmeübertragung in der Verbindung mit dem Maximalwert des Koeffizienten der Wärmeübertragung in der Füllung der Öffnung,
- geforderter Modus der Feuchtigkeit in der Verbindung mit der Ausschließung der Verdichtung des Wasserdampfes,
- geforderte Schall- und Luftdichtigkeit mit dem Minimalwert der Schalldichtigkeit des Fensters,
- geforderte Wasserdichtigkeit in der Verbindung, die mit den Grenzwerten ihrer Wasserdichtigkeit geäußert wird,
- Lebensdauer und Qualitätserhaltung vom Detail im Einbringen der Füllung der Öffnungen im Bereich, der für seine Exploitation im Gebäude bestimmt ist.

Die Problemstelle befindet sich bei den Fensteröffnungen der Passivhäuser, wo große Forderungen an die Qualität der Verarbeitung und an die technische Wärmeforderungen bestehen, die mit Hilfe des Blendrahmens gelöst werden können. Bei den Passivhäusern, die hervorragende technische Wärmeparameter der einzelnen Konstruktionen haben, entstehen die Probleme v.a. in den Einzelheiten (Wärmebrücken, Anschluss der luftdichten Schicht, Einbringen der Rahmen der Füllung der Öffnungen usw.). Dieses Problem beseitigen wir mit einem Produkt aus Kunststoff, bzw. aus recykliertem Kunststoff - dem Blendrahmen, der die Ausmauerung, den Türsturz und die Fensterbrüstung der Fensteröffnung bildet. Er kann auch mit einer luftdichten Schicht verbunden werden. Das Produkt ist von zwei Platten aus Kunststoff oder aus recykliertem Kunststoff gebildet, die miteinander geschweißt oder geklebt werden. Auf der Grundplatte 10 des Rahmen aus Kunststoff sind innere Anschlagvorsprünge 12 als eine Fläche für das Einbringen der Füllung der Öffnung. Diese Fläche bildet zugleich die Ausmauerung und den Türsturz. Die inneren Anschlagvorsprünge 12 für das Einbringen können nach den Wünschen des Planers im Zusammenhang mit dem Einbringen der Wärmeisolation und der Füllung der Öffnung eingebracht werden. An der äußeren Seite der Platte 10 des Blendrahmens 1 aus Kunststoff werden die äußeren Anschlagvorsprünge 11 angebracht, die zur Positionierung des ganzen Produktes in der Zusammensetzung der Umfangskonstruktion dient. Diese Fläche dient zugleich zur Abgrenzung der luftdichten Schicht und zur Aussteifung des Produktes. Aus der Sicht der statischen Tragfähigkeit und der Verhinderung der Deformationen am Blendrahmen 1 muß die ganze Konstruktion um die Stützen 13 ergänzt werden.

Es ist günstig als Material des Rahmens den recyklierten Kunststoff mit der Bezeichnung HDPE *oder seine Modifizierung* zu verwenden. Bei der Beurteilung der Eigenschaften - siehe graphische Darstellung in Fig. 9 - wurde nachgewiesen, daß der Blendrahmen 1 aus Kunststoff keine Wärmebrücke bildet. Die einzelnen Zonen von der verschiedenen Grau-Intensität deuten darauf hin, welche Temperaturfelder an den einzelnen Stellen der Konstruktion sind. Es ist zu sehen, daß die externe Temperatur niedrig ist (-15 °C), im Bereich der Öffnung ist sie höher und drinnen ist die innere Temperatur (20 °C). Die Darstellung des Temperaturfeldes betrifft den Zeitraum im Winter. Bei der üblichen Anwendung der Stahlankerung für die Befestigung des Fensterrahmens an der geforderten Stelle entsteht eine Wärmebrücke, die nachteilig zum gesamten Wärmeverlust des Objektes beiträgt. Die Verbindung der luftdichten Schicht und des Blendrahmens ist deutlich und sie gewährleistet die perfekte Luftdichtigkeit.

Die Wärmebrücke beeinflußt ungünstig die Wärmeverluste des Objektes und trägt zugleich bei zur möglichen Entstehung der niedrigen Temperatur an der Oberfläche, die eine gesamte Abkühlung der Konstruktion zur Folge haben kann.

Die statische Beurteilung des Blendrahmens kann wie folgt beschrieben werden: das Produkt ist an die wirkende Belastung in den einzelnen Produkt-Reihen dimensioniert, die den Fertigungsmaßen der Füllungen der Öffnungen angepasst werden. Das Ausmaßmodul ist auf 250 mm vorgeschlagen, aber jedes Produkt kann jedem Ausmaß der Füllung der Öffnungen und der beliebigen Zusammensetzung des Umfangsmantels angepasst werden. Das Produkt wird für beide Grenzwerte bewertet. In Fig. 10 ist die graphische Darstellung der Zonen in der verschiedenen Grauschattierung und die maximale Durchbiegung von der Belastung auf dem Blendrahmen, der für das Fenster von der Größe 2500 x 2500 mm bestimmt wird. Die maximale Durchbiegung in der Mitte des Rahmens hat einen Wert von 3 mm.

## Patentansprüche

1. Blendrahmen zur Befestigung der Füllung von Öffnungen eines Gebäudes, der von einem Profil gebildet ist, das als eine Grundplatte (10) des Blendrahmens (1) ausgeführt wird, die an der Länge ihrer Seiten an den beiden flachen Seiten mit äußeren Anschlagvorsprüngen (11) und inneren Anschlagvorsprüngen (12) versehen ist, wobei die Anschlagvorsprünge (11,12) gegenüber der Grundplatte (10) des Blendrahmens unter einem Winkel von 90 Grad angeordnet sind und die Anschlagvorsprünge (11,12) als kontinuierliche Platten ausgeführt sind und die Anschlagvorsprünge (11,12) gegenseitig mit einem Versatz (x) angeordnet sind, **dadurch gekennzeichnet, dass** die Anschlagvorsprünge (11,12) mit Abstand von und die äußeren Anschlagvorsprünge (11) weiter von der Stirnwand der Grundplatte (10) des Blendrahmens angebracht sind, welche sich im Montagezustand an der Wand des Gebäudes (4) stützt.

2. Blendrahmen nach dem Anspruch 1, **dadurch gekennzeichnet, dass** die Anschlagvorsprünge (11,12) lokal mit der Grundplatte (10) des Blendrahmens mit Stützen (13) verbunden werden.

3. Blendrahmen nach einem der Ansprüche 1 oder 2, **dadurch gekennzeichnet, dass** er aus dem recyklierten Kunststoff HDPE oder seiner Modifizierung hergestellt ist.

## Claims

1. Blind frame for the building openings which is created of a profile and consists of a basic frame (10) provided along their boards on their both flat sides with external flanges (11) and internal flanges (12) wherein the flanges (11,12) are arranged under the angle of 90° with respect to the flat boards of the basic frame (10) and they are performed as continuous flat sections and the flanges (11,12) are positioned with a distance (x) to each other, **characterized by that** the internal flanges (12) are located on the boards of the basic frame (10) further from their front face, which is leaning towards the wall (4) of the building in a mounted position of the frame.

2. Blind frame according to the claim 1, **characterized by that** the external flanges (11) are connected with the boards of the basic frame (10) by struts (13).

3. Blind frame according to the claim 1 and 2, **characterized by that** it is produced from the plastics, advantageously from the recycled plastrics HDPE or its modifications.

## Revendications

1. Encandrement pour une ouverture dans un bâtiment, qui est creé par un profil formé come un plaque d'encandrement de base (10), toutes les côtes de plaque (10) comprend un aille d'extérieur (11) et un aille d'intérieur (12), les ailles sont arrangé avec un angle de 90° et ils sont creé come le sections continués et les ailles sont arrangé mutuellement avec un deport (x), **characterisé en ce que** les ailles d'interieur (12) sont positionné plus loin de la côte frontal de la plaque (10), qui est relié à la façade de la bâtiment dans un état d'assablage.

2. Encandrement selon la revendication 1, **characterisé en ce que** les ailles d'exterieur (11) sont relié a la plaque (10) avec étais (13).

3. Encandrement selon la revendication 1 et 2, **characterisé en ce que** il est produit du plastique avantageusement du plastique recyclé HDPE ou leur modifications.
